# EUROPÄISCHE PATENTSCHRIFT

(11) **EP 3 133 198 B1**
(45) Veröffentlichungstag und Bekanntmachung des Hinweises auf die Patenterteilung: **29.05.2019**
(21) Anmeldenummer: 16182217.6
(22) Anmeldetag: 01.08.2016
(51) Int. Cl.: D05B 27/04, D05B 27/24

(54) **NÄHMASCHINE SOWIE NÄHMASCHINEN-BAUGRUPPE**
SEWING MACHINE AND SEWING MACHINE MODULE
MACHINE A COUDRE ET COMPOSANT DE MACHINE A COUDRE

(30) Priorität: 20.08.2015 DE 202015104412 U
(43) Veröffentlichungstag der Anmeldung: 22.02.2017
(73) Patentinhaber: Dürkopp Adler AG, 33719 Bielefeld (DE)
(72) Erfinder: Kleineidam, Anke, 33729 Bielefeld (DE); Heckner, Christoph, 32130 Enger (DE)
(74) Vertreter: Rau, Schneck & Hübner Patentanwälte Rechtsanwälte PartGmbB

(56) Entgegenhaltungen:
- EP-A1- 0 046 814
- EP-A1- 2 660 378
- DE-A1-102008 051 945
- JP-A- H07 231 991
- JP-A- H10 305 182
- US-A- 4 915 044

## Beschreibung

Die Erfindung betrifft eine Nähmaschine mit einer Nadelstange, einem Nadelstangen-Rahmen, einer Transportfußstange und einer Transportfußstangen-Führung.

Eine derartige Nähmaschine ist bekannt aus der EP 2 105 526 B. Die EP 0 046 814 A1 beschreibt eine Obertransporteinrichtung an einer Nähmaschine. Die EP 2 660 378 A1 beschreibt eine Nähmaschine mit einer Hüpfermechanik für einen Transportfuß und einen Drückerfuß. Die US 4,915,044 beschreibt eine Drückerfuß-Mechanik für eine Nähmaschine. Die DE 10 2008 051 945 A1 beschreibt einen Nähmaschinendruckfuß zum Einsatz in einer Nähmaschine. Die JP H 07-231991 A beschreibt eine Drückerfuß-Baugruppe einer Nähmaschine. Die JP H 10-305182 A beschreibt eine Drückerfußmechanik zum Einsatz in einer Nähmaschine.

Es ist eine Aufgabe der vorliegenden Erfindung, eine Nähmaschine der eingangs genannten Art derart weiterzubilden, dass eine unerwünschte Relativbewegung zwischen Transportkomponenten und gehäusefesten Komponenten der Nähmaschine vermieden ist.

Diese Aufgabe ist erfindungsgemäß gelöst durch eine Nähmaschine mit den im Anspruch 1 angegebenen Merkmalen.

Erfindungsgemäß wurde erkannt, dass eine Transportfußstangen-Führung eine Lagestabilität der Transportfußstange so verbessert, dass insbesondere eine unerwünschte Spiel-Bewegung der Transportfußstange zu anderen Komponenten der Nähmaschine vermieden ist. Insbesondere ein unerwünschtes Verdrehen des Transportfußes um eine Transportfußachse ist vermieden.

Ein Führungslangloch ermöglicht eine besonders sichere Führung der Transportfußstange.

Ein Bolzen ergibt eine stabile und in der Herstellung kostengünstige Gegenführungskomponente.

Ein Gleitstück ermöglicht eine verschleißarme Führung der Transportfußstange. Das Gleitstück kann aus Kunststoff gefertigt sein. Eine weitere Aufgabe der Erfindung ist es, eine nachrüstbare Transportfußstangen-Führung zu schaffen.

Diese weitere Aufgabe ist erfindungsgemäß gelöst durch eine Nähmaschinen-Baugruppe mit den im Anspruch 2 angegebenen Merkmalen.

Durch eine solche Nähmaschinen-Baugruppe ist eine Nachrüstmöglichkeit für eine bestehende Nähmaschine gegeben. Die Führungskomponente und die Gegenführungskomponente der Nähmaschinen-Baugruppe können so ausgeführt sein, wie vorstehend im Zusammenhang mit der erfindungsgemäßen Nähmaschine bereits erläutert.

Ein Ausführungsbeispiel der Erfindung wird nachfolgend anhand der Zeichnung näher erläutert. In dieser zeigen:
- Fig. 1: schematisch ein zum Teil gebrochen dargestelltes Gehäuse einer Nähmaschine in einer Rückansicht;
- Fig. 2: perspektivisch eine Baugruppe mechanischer Komponenten der Nähmaschine mit einer Lüftereinrichtung zum Lüften einer Niederhalte-Einrichtung der Nähmaschine und einer Hubhöhen-Verstelleinrichtung zur Vorgabe eines Transporthubes der Niederhalte-Einrichtung;
- Fig. 3: eine Ansicht auf die Baugruppe gemäß Blickrichtung III in Fig. 2, wobei Antriebskomponenten weggelassen und andere Komponenten, beispielsweise ein Fadenhebel, hinzugefügt sind und wobei eine Führungskomponente einer Transportfußstangen-Führung zur Führung einer Axialverlagerung einer Transportfußstange weggelassen ist, in einer abgesenkten Stellung einer Transportfußstange;
- Fig. 4: in einer zu Fig. 3 ähnlichen Ansicht die Baugruppe mit montierten Komponenten der Transportfußstangen-Führung;
- Fig. 5: die Baugruppe nach Fig. 4, gesehen aus anderer Blickrichtung;
- Fig. 6: in einer zu Fig. 4 ähnlichen Darstellung die Baugruppe mit der Transportfußstange in maximal angehobener, also gelüfteter Stellung; und
- Fig. 7: die Baugruppe nach Fig. 6, gesehen aus Blickrichtung nach Fig. 5.

Eine Nähmaschine, von der in der Fig. 1 ein Gehäuse 1 dargestellt ist, hat einen Ständer 2, einen Arm 3 sowie einen Kopf 4, so dass sich zusammen mit einer in der Fig. 1 nicht dargestellten Grundplatte ein insgesamt C-förmiger Aufbau der Nähmaschine ergibt. Eine über einen in der Fig. nicht dargestellten Hauptantrieb angetriebene Armwelle 5 treibt eine Nadelstange 6 mit einer hieran festgelegten Nähnadel 7 auf- und abgehend an. Die Nadel 7 durchtritt dabei ein Stichloch 8 in einer Stichplatte 9, die Teil einer nicht dargestellten Auflageplatte bildet, die wiederum die Oberseite der Grundplatte der Nähmaschine darstellt.

Die Nähmaschine hat zum Niederhalten sowie zum Transport von Nähgut während des Nähens eine Niederhalte-Einrichtung 10, der unterteilt ist einen Drückerfuß 11 und einen Transportfuß 12. Der Drückerfuß 11 dient zum Niederhalten des Nähguts während des Nähens. Der Transportfuß 12 dient zum Transportieren des Nähguts längs einer Nährichtung parallel zur Längserstreckung der Stichplatte 9.

Zum Lüften der Niederhalte-Einrichtung 10 dient eine insgesamt mit 13 bezeichnete Lüftereinrichtung. Diese hat eine Lüfterwelle 14, mit der nähfußseitig ein erster Lüfterwellen-Drehhebel 15 drehfest verbunden ist. Der erste Lüfterwellen-Drehhebel 15 ist wiederum über eine in der Zeichnung nicht im Einzelnen sichtbare Verbindung einerseits an einer Transportfußstange 16 und andererseits an einer Drückerfußstange 17 der Niederhalte-Einrichtung 10 angelenkt. An dem dem ersten Lüfterwellen-Drehhebel 15 gegenüberliegenden freien Ende der Lüfterwelle 14 ist ein zweiter Lüfterwellen-Drehhebel 18 drehfest angeordnet. Über eine in der Zeichnung nicht dargestellte Vorspannfeder ist ein Anlagebolzen 19 des zweiten Lüfterwellen-Drehhebels 18 gegen eine Lüfterwellen-Kurvenscheibe 20 gedrückt.

Fig. 2 zeigt eine Neutralstellung der Lüftereinrichtung 13, in der die Lüfterwellen-Kurvenscheibe 20 so orientiert ist, dass der Anlagebolzen 19 einen minimalen Abstand zu einer Motorwelle 21 eines Schrittmotors 22 einnimmt. Die Lüfterwellen-Kurvenscheibe 20 ist drehfest mit der Motorwelle 21 verbunden. Eine Lüfterwellen-Steuerkurvenwand 23 der Lüfterwellen-Kurvenscheibe 20, an der der Anlagebolzen 19 anliegt, verläuft um eine Längsachse der Motorwelle 21 spiralförmig.

Beabstandet zur Lüfterwellen-Kurvenscheibe 20 ist drehfest mit der Motorwelle 21 weiterhin eine Hubhöhen-Verstelleinrichtungs-Kurvenscheibe 24 angeordnet. Die Kurvenscheiben 20, 24 weisen jeweils einen zur Motorwelle 21 koaxialen Kurvenscheibenabschnitt und einen sich hieran stetig anschließenden spiralförmigen Kurvenscheibenabschnitt auf.

Über Madenschrauben bzw. Gewindestifte 25, die in der Zeichnung in einer Explosionsdarstellung gezeigt sind, erfolgt eine drehfeste Festlegung der Kurvenscheiben 20, 24 an der Motorwelle 21. Entsprechende Gewindestifte 25 dienen zur Drehbefestigung der verschiedenen anderen Wellenkomponenten der in der Fig. 2 dargestellten Baugruppe. Die beiden Kurvenscheiben 20, 24 sind identisch geformte Bauteile.

An der Hubhöhen-Verstelleinrichtungs-Kurvenscheibe 24 ist über eine nicht in der Zeichnung dargestellte Vorspannfeder vorgespannt ein Anlagebolzen 27 eines Hubhöhen-Verstelleinrichtungs-Drehhebels 28 angelegt.

Der Hubhöhen-Verstelleinrichtungs-Drehhebel 28 ist drehfest mit einer Hubgetriebewelle 29 einer insgesamt mit 30 bezeichneten Hubhöhen-Verstelleinrichtung verbunden. Die Hubgetriebewelle 29 steht über ein Hubgetriebe 31 mit einer oszillierend antreibbaren Hubwelle 32 der Hubhöhen-Verstelleinrichtung 30 in Wirkverbindung. Gemeinsam mit einem Hubexzenter 33, der auf der Armwelle 5 angeordnet ist, beeinflusst das Hubgetriebe 31 eine Hubhöhe eines Transporthubes des Transportfußes 12 und des Drückerfußes 11.

Die Armwelle 5, die Lüfterwelle 14, die Motorwelle 21, die Hubgetriebewelle 29 und die Hubwelle 32 verlaufen alle parallel zueinander.

Zur Führung einer Bewegung der Nadelstange 6 dient ein Nadelstangenrahmen 33 (vgl. Fig. 3 bis 7). Die Bewegung der Nadelstange 6 beinhaltet einerseits eine auf- und abgehende Bewegung längs einer Längsachse der Nadelstange 6 und andererseits eine Transportbewegung in der Nährichtung.

Zur Führung einer Axialverlagerung der Transportfußstange 16 dient eine Transportfußstangen-Führung 34 (vgl. Fig. 4). Letztere umfasst eine mit dem Nadelstangen-Rahmen 33 verbundene Führungskomponente 35 in Form einer Führungsbrücke, die bei der Darstellung nach Fig. 3 abgenommen, also nicht dargestellt ist. Die Führungsbrücke 35 ist an beiden Enden, also an entfernten Verbindungspunkten 36, 37, mit dem Nadelstangenrahmen 33 fest verbunden und bei der dargestellten Ausführung verschraubt.

Die Führungskomponente 35 hat ein in deren Grundkörper ausgeführtes Langloch 38, das sich parallel zur Transportfußstange 16 erstreckt.

Das Führungslangloch 38 verläuft also in axialer Richtung der Transportfußstange 16. Zur Transportfußstangen-Führung 34 gehört weiterhin eine mit der Transportfußstange 16 verbundene Gegenführungskomponente 39, die in direkter Führungsverbindung mit der Führungskomponente 35 steht.

Die Gegenführungskomponente 39 umfasst einen Bolzen 40, der fest mit der Transportfußstange 16 verbunden ist. Auf den Bolzen 40 aufgesteckt ist ein ringförmiges Gleitstück 41, das ebenfalls Teil der Gegenführungskomponente 39 ist. Das Gleitstück 41, das in der Fig. 3 nicht dargestellt ist, liegt bei der Führung der Transportfußstange 16 an der Führungskomponente 35, also an einer Innenwand des Langlochs 38, an. Das Gleitstück 41 ist aus Kunststoff.

Die Fig. 3 bis 5 zeigen die Transportfußstange 16 in einer maximal abgesenkten Position, in der die Gegenführungskomponente 39 in der Führungskomponente 35 maximal nach unten verlagert ist. Gleichzeitig ist in der Stellung nach den Fig. 3 bis 5 auch die Drückerfußstange 17 maximal nach unten verlagert. Diese Verlagerung erfolgt unter Vorspannung einer Druckfeder 42, die über ein gabelförmiges Federstück 43 mit der Drückerfußstange 17 in Schubverbindung steht. Eine Hubverlagerung der Transportfußstange 16 wird vermittelt einerseits über die Lüfterwelle 14 und andererseits über die Hubwelle 32. Hierzu dient eine Hebelverbindung mit einem Übertragungshebel 44, der drehfest mit der Hubwelle 32 verbunden ist und mit einer Zugstange 45, die wiederum auf einen Dreiecks-Hebel 46 wirkt, der über einen weiteren Übertragungshebel 47 über ein Gelenk, dessen Gelenkachse mit einer Längsachse des Bolzens 40 zusammenfällt, mit der Transportfußstange 16 verbunden ist.

Eine Zugstange 48 dient zur Übertragung eines Antriebs zum Auf- und Abgehen der Nadelstange 6.

Zur Erzeugung einer Transportbewegung der Transportfußstange 16 einerseits und der Nadelstange 6 andererseits dient ein nicht dargestellter Schwingantrieb für den Nadelstangenrahmen 33, der von der Armwelle 5 abgeleitet wird. Der Nadelstangenrahmen 33 wird um eine parallel zur Armwelle verlaufende Schwenkachse 49 geschwenkt, längs der eine Lagerstange 50 verläuft, die axial und radial am Gehäuse 1 der Nähmaschine gelagert ist.

Die Fig. 6 und 7 zeigen die Transportfußstangen-Führung 34 in einer maximal angehobenen Stellung der Transportfußstange 16. Die Gegenführungskomponente 39 ist in dieser maximal angehobenen Stellung maximal nach oben in der Führungskomponente 35 verlagert. In dieser Stellung ist die Druckfeder 42 durch das Federstück 43 maximal komprimiert.

Die Transportfußstangen-Führung 34 verhindert wirkungsvoll, dass die Transportfußstange 16 unerwünscht um ihre Längsachse verschwenkt wird.

Die Transportfußstangen-Führung 34 kann bei einer bestehenden Nähmaschine nachgerüstet werden. Hierzu kann als Nachrüstsatz eine Nähmaschinen-Baugruppe zur Verfügung gestellt werden, die die Führungsbrücke 35 und das Gleitstück 41 umfasst. Nach Anbringen entsprechender Verbindungsansätze am Nadelstangenrahmen 33 und des Bolzens 40 können diese Führungskomponenten 35, 41 montiert werden und die Transportfußstangen-Führung 34 ist einsatzbereit.

## Patentansprüche

1. Nähmaschine
- mit einer Nadelstange (6) zur Halterung einer Nähnadel (7),
- mit einem Nadelstangen-Rahmen (33) zur Führung einer Bewegung der Nadelstange (6),
- mit einer Transportfußstange (16) zur Halterung eines Transportfußes (12),
- mit einer Transportfußstangen-Führung (34) zur Führung einer Axialverlagerung der Transportfußstange (16),
-- mit einer mit dem Nadelstangenrahmen (33) verbundenen Führungskomponente (35),
-- mit einer mit der Transportfußstange (16) verbundenen Gegenführungskomponente (39), die in direkter Führungsverbindung mit der Führungskomponente (35) steht,
- wobei die Transportfußstangen-Führung (34) derart gestaltet ist, dass sie verhindert, dass die Transportfußstange (16) unerwünscht um ihre Längsachse verschwenkt wird,
- wobei die Führungskomponente (35) ein Führungslangloch (38) aufweist, das in axialer Richtung der Transportfußstange (16) verläuft,
- wobei die Gegenführungskomponente (39) einen Bolzen (40) aufweist, der fest mit der Transportfußstange (16) verbunden ist,
- wobei die Gegenführungskomponente (39) ein mit dem Bolzen (40) verbundenes Gleitstück (41) aufweist, welches bei der Führung der Transportfußstange (16) an der Führungskomponente (35) anliegt.

2. Nähmaschinen-Baugruppe zur Führung einer Axialverlagerung einer Transportfußstange (16) einer Nähmaschine
- mit einer mit einem Nadelstangen-Rahmen (33), der zur Führung einer Bewegung einer Nadelstange (6) dient, verbindbaren Führungskomponente (35),
- mit einer mit der Transportfußstange (16) verbindbaren Gegenführungskomponente (39), die in direkter Führungsverbindung mit der Führungskomponente (35) steht,
- wobei eine Transportfußstangen-Führung (34) derart gestaltet ist, dass sie verhindert, dass die Transportfußstange (16) unerwünscht um ihre Längsachse verschwenkt wird,
- wobei die Führungskomponente (35) ein Führungslangloch (38) aufweist, das in axialer Richtung der Transportfußstange (16) verläuft,
- wobei die Gegenführungskomponente (39) einen Bolzen (40) aufweist, der fest mit der Transportfußstange (16) verbunden ist,
- wobei die Gegenführungskomponente (39) ein mit dem Bolzen (40) verbundenes Gleitstück (41) aufweist, welches bei der Führung der Transportfußstange (16) an der Führungskomponente (35) anliegt.

## Claims

1. Sewing machine
- with a needle bar (6) for mounting a sewing needle (7),
- with a needle bar frame (33) for guiding a movement of the needle bar (6),
- with a feeding foot bar (16) for mounting a feeding foot (12),
- with a feeding foot bar guide (34) for guiding an axial movement of the feeding foot bar (16),
-- with a guiding component (35) connected to the needle bar frame (33),
-- with a counter guiding component (39) connected to the feeding foot bar (16), which component is in direct guiding connection with the guiding component (35),
- wherein the feeding foot bar guide (34) is configured such as to prevent the feeding foot bar (16) from being pivoted undesirably about its longitudinal axis,
- wherein the guiding component (35) has an elongated guiding hole (38) which runs in the axial direction of the feeding foot bar (16),
- wherein the counter guiding component (39) has a bolt (40) which is securely connected to the feeding foot bar (16),
- wherein the counter guiding component (39) has a slide (41) connected to the bolt (40), which slide bears against the guiding component (35) when guiding the feeding foot bar (16).

2. Sewing machine assembly for guiding an axial displacement of a feeding foot bar (16) of a sewing machine
- with a guiding component (35) connectable to a needle bar frame (33), which is used for guiding a movement of a needle bar (6),
- with a counter guiding component (39) connectable to the feeding foot bar (16), which counter guiding component is in direct guiding connection with the guiding component (35),
- wherein a feeding foot bar guide (34) is configured such as to prevent the feeding foot bar (16) from being pivoted undesirably about its longitudinal axis,
- wherein the guiding component (35) has an elongated guiding hole (38) which runs in the axial direction of the feeding foot bar (16),
- wherein the counter guiding component (39) has a bolt (40) which is securely connected to the feeding foot bar (16),
- wherein the counter guiding component (39) has a slide (41) connected to the bolt (40), which slide bears against the guiding component (35) when guiding the feeding foot bar (16).

## Revendications

1. Machine à coudre comportant
- une barre à aiguille (6) destiné à maintenir une aiguille à coudre (7),
- un cadre de barre à aiguille (33) destiné à guider un mouvement de la barre à aiguille (6),
- une barre de pied de transport (16) destiné à maintenir un pied de transport (12),
- un guide de barre de pied de transport (34) destiné à guider un déplacement axial de la barre de pied de transport (16),et pourvu
- d'un composant de guidage (35) relié au cadre de barre à aiguille (33),
- d'un composant de guidage homologue (39) relié à la barre de pied de transport (16) et en liaison de guidage directe avec le composant de guidage (35),
- le guide de barre de transport (34) étant conçu de manière à empêcher la barre de pied de transport (16) de pivoter de manière indésirable sur son axe longitudinal,
- le composant de guidage (35) comportant une fente de guidage (38) s'étendant dans la direction axiale de la barre de transport (16),
- le composant de guidage homologue (39) comportant un boulon (40) relié de manière fixe à la barre de pied de transport (16),
- le composant de guidage homologue (39) comportant une pièce coulissante (41) reliée au boulon (40) et venant appui sur le composant de guidage (35) lors du guidage de la barre de pied de transport (16).

2. Module de machine à coudre destiné à guider le déplacement axial d'une barre de pied de transport (16) d'une machine à coudre, le module comportant
- un composant de guidage (35) pouvant être relié à un cadre de barre à aiguille (33) servant à guider le mouvement d'une barre à aiguille (6),
- un composant de guidage homologue (39) pouvant être relié à la barre de pied de transport (16) et en liaison de guidage directe avec le composant de guidage (35),
- un guide de barre de pied de transport (34) étant conçu de manière à empêcher la barre de pied de transport (16) de pivoter de manière indésirable sur son axe longitudinal,
- le composant de guidage (35) comportant une fente de guidage (38) s'étendant dans la direction axiale de la barre de pied de transport (16),
- e composant de guidage homologue (39) comportant un boulon (40) relié de manière fixe à la barre de pied de transport (16),
- le composant de guidage homologue (39) comportant une pièce coulissante (41) reliée au boulon (40) et venant en appui sur le composant de guidage (35) lors du guidage de la barre de pied de transport (16).
